# EUROPÄISCHE PATENTSCHRIFT

(11) **EP 0 955 389 B1**
(45) Veröffentlichungstag und Bekanntmachung des Hinweises auf die Patenterteilung: **26.08.2009**
(21) Anmeldenummer: 99108760.2
(22) Anmeldetag: 03.05.1999
(51) Int. Cl.: C23C 4/12

(54) **Qualitätsicherung beim thermischen Spritzen**
Quality control for thermal spraying process
Contrôle de qualité pour un procédé de pulvérisation thermique

(30) Priorität: 06.05.1998 DE 19820195
(43) Veröffentlichungstag der Anmeldung: 10.11.1999
(73) Patentinhaber: Linde AG, 80331 München (DE)
(72) Erfinder: Heinrich, Peter Dipl.-Ing. (FH), 82110 Germering (DE); Krömmer, Werner, 84034 Landshut (DE); Landes, Klaus Prof. Dr., 81479 München (DE); Waas, Christopher Dipl.Ing., 23795 Bad Segeberg (DE); Zierhut, Jochen Dipl.-Ing., 85521 Ottobrunn (DE)
(74) Vertreter: Obermüller, Bernhard

(56) Entgegenhaltungen:
- DE-A- 19 545 005
- DE-A- 19 725 404
- GRANT P S ET AL: "The monitoring of deposit surface temperatures during spray-forming by infrared thermal-imaging" SCRIPTA METALLURGICA, OCT. 1989, USA, Bd. 23, Nr. 10, Seiten 1651-1656, XP002112983 ISSN: 0036-9748
- MATIJASEVIC V C ET AL: "RHEED monitoring of rotating samples during large area homogeneous deposition of oxides" IN SITU PROCESS DIAGNOSTICS AND INTELLIGENT MATERIALS PROCESSING. SYMPOSIUM, IN SITU PROCESS DIAGNOSTICS AND INTELLIGENT MATERIALS PROCESSING. SYMPOSIUM, BOSTON, MA, USA, 2-5 DEC. 1997, Seiten 249-254, XP002112984 1998, Warrendale, PA, USA, Mater. Res. Soc, USAISBN: 1-55899-407-6
- LEHTINEN T. ET AL: "Correlations between in-flight particle concentrations and coating properties in atmospheric plasma spraying of alumina" PROCEEDINGS OF THE 9TH NATIONAL THERMAL SPRAY CONFERENCE (NTSC) IN CINCINNATI, USA, 7. Oktober 1996 (1996-10-07), - 11. Oktober 1996 (1996-10-11) Seiten 525-530,
- LEHTINEN T. ET AL: "Real-time optical spray pattern diagnostics for thermal spraying" PROCEEDINGS OF THE VII FINNISH CONFERENCE ON PHYSICS IN INDUSTRY,, 1. November 1995 (1995-11-01), - 2. November 1995 (1995-11-02) Seite 105, TAMPERE, FINLAND
- LEHTINEN T. ET AL: "In-flight particle visualisation in thermal plasma spraying using an intensified CCD camera" PROCEEDINGS OF THE XXX ANNUAL CONFERENCE OF THE FINNISH PHYSICAL SOCIETY, 21. März 1996 (1996-03-21), - 23. März 1996 (1996-03-23) Seite 1.09, OTANIEMI, ESPOO, FINLAND
- LEHTINEN T. ET AL: "Optical spray pattern diagnostics for thermal spraying" PROCEEDINGS OF THE OPTICS DAY '97, 21. Februar 1997 (1997-02-21), Seite 19, TAMPERE, FINLAND
- LEHTINEN T. ET AL: "In-flight particle concentration measurements in thermal plasma spraying using a CCD camera" PROCEEDINGS OF THE XXXI ANNUAL CONFERENCE OF THE FINNISH PHYSICAL SOCIETY, 13. März 1997 (1997-03-13), - 15. März 1997 (1997-03-15) Seite 10.23,

## Beschreibung

Die Erfindung betrifft ein Verfahren zur Erzeugung einer Spritzschicht auf der Oberfläche eines Substrates, wobei ein an- oder aufgeschmolzener Zusatzwerkstoff unter Einsatz eines Gases oder Gasgemisches auf die zu beschichtende Oberfläche des Substrates geleitet wird. Die Erfindung betrifft ferner eine Anlage zur Erzeugung einer Spritzschicht auf der Oberfläche eines Substrates mittels eines thermischen Spritzverfahrens umfassend Mittel zum Zuführen eines an- oder aufgeschmolzenen Zusatzwerkstoffes und eines Gases oder Gasgemisches.

Als Verfahrensvarianten des thermischen Spritzens zum Beschichten sind grundsätzlich das autogene Flammspritzen, das Hochgeschwindigkeits-Flammspritzen, das Lichtbogenspritzen, das Plasmaspritzen, das Detonationsspritzen oder das Laserspritzen bekannt.

Thermische Spritzverfahren werden in allgemeiner Form beispielsweise in
- *Übersicht und Einführung in das "*Thermische Spritzen", Peter Heinrich, Linde-Berichte aus Technik und Wissenschaft, 52/1982, Seiten 29 bis 37, oder
- Thermisches Spritzen - Fakten und Stand der Technik, Peter Heinrich, Jahrbuch Oberflächentechnik 1992, Band 48, 1991, Seiten 304 bis 327, Metall-Verlag GmbH,
beschrieben.

In jüngerer Zeit wurde darüber hinaus ein weiteres thermisches Spritzverfahren entwickelt, welches auch als Kaltgasspritzen bezeichnet wird. Es handelt sich dabei um eine Art Weiterentwicklung des Hochgeschwindigkeits-Flammspritzens. Dieses Verfahren ist beispielsweise in der europäischen Patentschrift EP 0 484 533 B1 beschrieben. Beim Kaltgasspritzen kommt ein Zusatzwerkstoff in Pulverform zum Einsatz. Die Pulverpartikel werden beim Kaltgasspritzen jedoch nicht im Gasstrahl geschmolzen. Vielmehr liegt die Temperatur des Gasstrahles unterhalb des Schmelzpunktes der Zusatzwerkstoffpulverpartikel (EP 0 484 533 B1). Im Kaltgasspritzverfahren wird also ein im Vergleich zu den herkömmlichen Spritzverfahren "kaltes" bzw. ein vergleichsweise kälteres Gas verwendet. Gleichwohl wird das Gas aber ebenso wie in den herkömmlichen Verfahren erwärmt, aber in der Regel lediglich auf Temperaturen unterhalb des Schmelzpunktes der Pulverpartikel des Zusatzwerkstoffes.

In allen diesen erwähnten thermischen Spritzverfahren wird die Einhaltung der je nach Anforderung erwünschten Qualität der Spritzschicht angestrebt.

Eine zerstörungsfreie Prüfung der Spritzschichten ist mit erheblichen Einschränkungen verbunden und mit großen Schwierigkeiten behaftet. Diese Art der Untersuchung als Qualitätssicherung kommt daher nicht in Betracht.

Es wird daher versucht, die Reproduzierbarkeit, die Erfüllung von Qualitätsansprüchen und die Einhaltung vorgegebener Qualitätsanforderungen durch Erfassung, Kontrolle und/oder Überwachung der Einflußparameter beim thermischen Spritzen gewährleisten zu können. Das bedeutet, relevante Prozeßparameter werden gemessen, geregelt und gegebenenfalls auch dokumentiert. Derartige Parameter sind beispielsweise die Gasflüsse (Trägergas und/oder gegebenenfalls Brenngas), die Stromstärken, der Spritzabstand, der Spritzwinkel (Winkel zwischen Spritzstrahl und Substratoberfläche), die Relativgeschwindigkeit des Spritzstrahls zur Substratoberfläche, die Einbringung des Zusatzwerkstoffes, die Menge des Spritzpulvers bzw. die Drahtvorschubgeschwindigkeiten etc.

Es ist prinzipiell möglich, mittels einer Hochgeschwindigkeitskamera den thermischen Spritzprozeß aufzunehmen und damit Informationen über die Qualität der Spritzschicht beeinflussenden Merkmale des thermischen Spritzprozesses zu gewinnen. Allerdings ist die Handhabung von Hochgeschwindigkeitskameras nicht unproblematisch. So treten in der Regel Überbelichtungen auf. Der entscheidende Nachteil liegt aber darin, daß zunächst eine Entwicklung der Aufnahmen erforderlich ist und daher keine Möglichkeit zur Qualitätsanpassung während oder im Laufe der Erzeugung der Spritzschicht gegeben ist.

Aus dem Artikel: Thermal Spray: Practical Solution for Engineering Problems, Ohio, 1996, Seiten 525 bis 530, "Correlations between In-Flight Particle Concentrations and Coating Properties in Atmospheric Plasma Spraying of Alumina" ist ein Verfahen nach dem Oberbegiff des Anspruchs 1 bekannt. Die Kamera ist auf den Partikelstrahl und nicht auf das Plasma gerichtet. Es wird eine schnelle Hochgeschwindigkeits Kamera mit Belichtungszeiten von 50 ns verwendet.

Der vorliegenden Erfindung liegt daher die Aufgabe zugrunde, das eingangs genannte Verfahren weiterzubilden, wobei eine Bewertbarkeit der Qualität der erzeugten Spritzschichten während des Spritzprozesses gegeben sein sollte. Wenn möglich sollte zusätzlich die Möglichkeit, regulierend in den Spritzprozeß eingreifen zu können, gegeben sein. Außerdem sollte insgesamt das Spritzverfahren und die zugehörige Anlage zur Erzeugung der Spritzschicht verbessert und/oder deren Leistungsfähigkeit vergrößert werden.

Die gestellte Aufgabe wird durch die Schritte des Anspruchs 1 gelöst. Ausführungen der Erfindung sind Gegenstände von Unteransprüchen.

Die Qualität der Spritzschicht beeinflussende Merkmale des thermischen Spritzprozesses sind dem Fachmann bekannt. Dies können entweder Parameter des Spritzprozesses selbst und/oder mit einem oder mehreren Parametern korrespondierende und/oder daraus abgeleitete Größen sein. Beispielsweise sind dies:
- Die Einbringung des Spritzzusatzwerkstoffes in die Brenngas-Sauerstoff-Flamme beim Flammspritzen oder in das Plasma beim Plasmaspritzen,
- die Charakteristik der Aufschmelzzone (Größe, Intensität, etc.).

Die erfindungsgemäße Diagnostik durch Erfassung, Kontrolle und/oder Überwachung von die Qualität der Spritzschicht beeinflussenden Merkmalen des thermischen Spritzprozesses führt zu einer vom Aufwand her relativ einfachen aber außerordentlich effizienten Qualitätssicherung für das thermische Spritzen. So kann beispielsweise in Betrieben, welche das thermische Spritzen einsetzen, gleichzeitig aber häufig wechselnde Spritzanwendungen auftreten, die Reproduzierbarkeit von Spritzschichten anhand einer Bewertung von qualitätsprägenden Merkmalen bzw. von Parametern und/oder Größen des Spritzprozesses über Bildstandards dieser Diagnostik gewährleistet und die Spritzschichten sehr schnell auf gleichbleibende Qualität gebracht werden. Dabei ist wichtig, daß eine Beeinträchtigung des thermischen Spritzprozesses oder eine Beschädigung der Spritzschicht durch die Erfassung, Kontrolle und/oder Überwachung der Qualitätsmerkmale aufgrund des rein optischen Zugangs auf jeden Fall ausgeschlossen ist. Andererseits kann beispielsweise aber auch nach längerer Zeit gewährleistet werden, daß die gleiche Anwendung mit gleicher Spritzqualität gespritzt wird, wenn beispielsweise die Charakteristik des Bildes in der Zone des Aufschmelzens identisch mit der früheren ist.

Als Digitalkamera können sowohl digitale Bildkameras wie auch digitale Videokameras eingesetzt werden. Es können also einerseits Einzelbilder und/oder als Sequenzen zu einem Film zusammengesetzte Videobilder die geforderte Erfassung, Kontrolle und/oder Überwachung bringen, wobei die Grenze zwischen Einzelbildem auf der einen Seite und Film auf der anderen Seite ohnehin nicht scharf definiert ist, aber als Untergrenze für die Bildfrequenz bei einem Film aufgrund der Trägheit des menschlichen Auges etwa 16 Bilder pro Sekunde betrachtet werden können.

Mit Vorteil kann die Erfassung, Kontrolle und/oder Überwachung mit der digitalen Kamera zur Regelung und gegebenenfalls zur Optimierung eines oder mehrerer Parameter verwendet werden. Die Digitaltechnik ermöglicht es problemlos, daß die erfindungsgemäß zur Erfassung, Kontrolle und/oder Überwachung der Qualität der Spritzschicht dienenden Aufzeichnungen unmittelbar im laufenden Spritzprozeß sichtbar gemacht und/oder ausgewertet werden und so eine optimierende Regelung von Spritzparametern stattfinden kann. Die Optimierung der Parameter trägt zur Wirtschaftlichkeit des thermischen Spritzprozesses bei, da ein uneffektiv hoher Verbrauch eines oder mehrerer im thermischen Spritzverfahren benötigter Stoffe (z.B. Gasmengen, Zusatzwerkstoffe) vermieden werden und somit eine Ersparnis erzielt werden kann.

Im Rahmen der Erfindung kann das ganze Vielfalt der Darstellungsmöglichkeiten, welche die Digitaltechnik eröffnet, ausgenutzt werden. Selbstverständlich können je nach Einzelfall unterschiedliche Darstellungsvarianten - auch beispielsweise rechnerisch überarbeitete oder verfremdete - bestimmte Vorteile mit sich bringen.

Die Darstellung der Bilder oder Videoaufzeichnungen kann dabei grundsätzlich schwarzweiß oder farbig erfolgen, wobei auch Mischformen mit beispielsweise teilweiser farbiger Darstellung möglich sind. Neben einer normalen Darstellung können beispielsweise auch inverse Darstellungen und/oder Darstellungen in Gradientenstufen (z.B. gradientenbetonte auf Bitebene reduzierte Darstellung) zum Einsatz kommen.

In Weiterbildung der Erfindung kann die mit Hilfe der digitalen Kamera angefertigte Aufzeichnung zur Dokumentation eines oder mehrerer die Qualität der Spritzschicht beeinflussenden Merkmale und/oder des Spritzprozesses an sich verwendet werden.

Die Erfindung hat sich in Tests und Versuchen bestens bewährt.

Im folgenden soll die Erfindung anhand eines Beispiels näher erläutert werden.

Hierbei zeigen
- Fig. 1:: eine normale Darstellung eines Plasmaspritzprozesses mit unterschiedlichem Trägergasfluß,
- Fig. 2:: eine inverse Darstellung desselben Plasmaspritzprozesses mit unterschiedlichem Trägergasfluß und
- Fig. 3:: eine gradientenbetonte auf Bitebene reduzierte Darstellung des- selben Plasmaspritzprozesses mit unterschiedlichem Trägergasfluß.

In den Figuren 1, 2 und 3 sind am Beispiel des Plasmaspritzens als thermisches Spritzverfahren jeweils drei Bilder a), b) und c) mit unterschiedlichen Trägergasmengen bzw. Trägergasdrücken dargestellt.

Angestrebt wird, daß das von oben eingebrachte Pulver (d.h. in diesem Fall der Zusatzwerkstoff) im Zentrum des in den dargestellten Bildern im wesentlichen horizontal von links nach rechts verlaufenden Plasmastrahls nach seiner Umlenkung um etwa 90° aufgeschmolzen und auf die vorbereitete (in den Figuren 1 bis 3 nicht gezeigte) Oberfläche des zu beschichtenden Substrates geschleudert wird. Ist die Trägergasmenge bzw. der Trägergasdruck zu gering, wird der Zusatzwerkstoff vom Plasmastrahl abgehalten und bleibt an der Oberkante des Plasmastrahls, ohne ausreichend in den Plasmastrahl eindringen zu können. Ist auf der anderen Seite die Trägergasmenge bzw. der Trägergasdruck zu groß gewählt, wird der Zusatzwerkstoff zumindest teilweise durch den Plasmastrahl hindurchgeblasen.

In den Figuren 1, 2 und 3 ist jeweils
- im Teilbild **a)** ein optimaler Trägergasfluß,
- im Teilbild **b)** ein zu geringer Trägergasfluß und
- im Teilbild **c)** ein zu hoher Trägergasfluß
dargestellt.

Die gezeigten Darstellungsvarianten
- mit einer normalen (unveränderten, dem Sichtbaren entsprechenden), schwarzweißen Darstellung in **Figur 1**,
- mit einer inversen Darstellung mit einer gegenüber Figur 1 Vertauschung von schwarz und weiß in **Figur 2** und
- schließlich mit einer gradientenbetonten auf Bitebene reduzierten Darstellung der Bilder aus Figur 2 in **Figur 3**
geben einen Eindruck von den Möglichkeiten, die in unterschiedlichen Darstellungen liegen.

## Patentansprüche

1. Verfahren zum thermischen Spritzen zur Erzeugung einer Spritzschicht auf der Oberfläche eines Substrates, wobei ein an- oder aufgeschmolzener Zusatzwerkstoff unter Einsatz eines Gases oder Gasgemisches auf die zu beschichtende Oberfläche des Substrates geleitet wird, wobei mittels einer digitalen Kamera der Spritzstrahl und der Zusatzwerkstoff erfasst, kontrolliert und/oder überwacht wird, **dadurch gekennzeichnet, dass** als Kamera eine digitale Bildkamera mit Einzelbildfunktion oder eine digitale Videokamera eingesetzt wird und dass die Kamera auf den Plasmastrahl gerichtet ist

2. Verfahren nach Anspruch 1, **dadurch gekennzeichnet, dass** die Erfassung, Kontrolle und/oder Überwachung mit der digitalen Kamera zur Regelung und gegebenenfalls zur Optimierung eines oder mehrerer Parameter verwendet wird.

3. Verfahren nach einem der Ansprüche 1 oder 2, **dadurch gekennzeichnet, dass** die Bilder oder Videoaufzeichnungen schwarzweiß und/oder farbig dargestellt werden.

4. Verfahren nach einem der Ansprüche 1 bis 3, **dadurch gekennzeichnet, dass** die Bilder oder Videoaufzeichnungen invers dargestellt werden.

5. Verfahren nach einem der Ansprüche 1 bis 3, **dadurch gekennzeichnet, dass** die Bilder oder Videoaufzeichnungen in Gradientenstufen dargestellt werden.

6. Verfahren nach einem der Ansprüche 1 bis 3, **dadurch gekennzeichnet, dass** die mit Hilfe der digitalen Kamera angefertigte Aufzeichnung zur Dokumentation eines oder mehrerer die Qualität der Spritzschicht beeinflussenden Merkmale und/oder des Spritzprozesses an sich verwendet wird.

## Claims

1. Thermal plasma spraying process for producing a spray coating on the surface of a substrate, a partly or fully melted additional material being directed onto the surface of the substrate to be coated by using a gas or gas mixture, wherein the spray jet and the additional material are sensed, checked and/or monitored by means of a digital camera, **characterized in that** a digital stills camera with single image function or a digital video camera is used as the camera and **in that** the camera is directed at the plasma jet.

2. Process according to Claim 1, **characterized in that** the sensing, checking and/or monitoring with the digital camera is used for controlling and possibly optimizing one or more parameters.

3. Process according to either of Claims 1 and 2, **characterized in that** the images or video recordings are displayed in black-and-white and/or in colour.

4. Process according to one of Claims 1 to 3, **characterized in that** the images or video recordings are displayed inversely.

5. Process according to one of Claims 1 to 3, **characterized in that** the images or video recordings are displayed in gradient stages.

6. Process according to one of Claims 1 to 3, **characterized in that** the recording made with the aid of the digital camera is used for documenting one or more features influencing the quality of the spray coating and/or for documenting the spray process itself.

## Revendications

1. Procédé de pulvérisation plasma thermique destiné à produire une couche pulvérisée sur la surface d'un substrat, un matériau supplémentaire fondu par contact ou fondu de manière directe étant acheminé sur la surface à revêtir du substrat en utilisant un gaz ou un mélange gazeux, le jet pulvérisé et le matériau supplémentaire étant détectés, contrôlés et/ou surveillés à l'aide d'un appareil de prise de vues numérique, **caractérisé en ce que** l'appareil de prise de vues utilisé est un appareil photo numérique avec fonction de trame d'image ou une caméra vidéo numérique et **en ce que** l'appareil de prise de vues est orienté vers le jet de plasma.

2. Procédé selon la revendication 1, **caractérisé en ce que** la détection, le contrôle et/ou la surveillance avec l'appareil de prise de vues numérique sont utilisés pour la régulation et, le cas échéant, pour l'optimisation d'un ou de plusieurs paramètres.

3. Procédé selon l'une des revendications 1 ou 2, **caractérisé en ce que** les photos ou les enregistrements vidéo sont représentés en noir et blanc et/ou en couleurs.

4. Procédé selon l'une des revendications 1 à 3, **caractérisé en ce que** les photos ou les enregistrements vidéo sont représentés inversés.

5. Procédé selon l'une des revendications 1 à 3, **caractérisé en ce que** les photos ou les enregistrements vidéo sont représentés en niveaux de gradient.

6. Procédé selon l'une des revendications 1 à 3, **caractérisé en ce que** l'enregistrement réalisé à l'aide de l'appareil de prise de vues numérique est utilisé pour la documentation d'une ou de plusieurs caractéristiques qui influencent la qualité de la couche pulvérisée et/ou le processus de pulvérisation lui-même.
